# EUROPÄISCHE PATENTSCHRIFT

(11) **EP 2 461 332 B1**
(45) Veröffentlichungstag und Bekanntmachung des Hinweises auf die Patenterteilung: **27.07.2016**
(21) Anmeldenummer: 11191307.5
(22) Anmeldetag: 30.11.2011
(51) Int. Cl.: G21K 1/06, G01N 23/20

(54) **Punkt-Strich-Konverter**
Point-line converter
Convertisseur point-trait

(30) Priorität: 06.12.2010 DE 102010062472
(43) Veröffentlichungstag der Anmeldung: 06.06.2012
(73) Patentinhaber: Bruker AXS GmbH, 76187 Karlsruhe (DE)
(72) Erfinder: Brügemann, Lutz, 76448 Durmersheim (DE); Michaelsen, Carsten, 21380 Artlenburg (DE)
(74) Vertreter: Kohler Schmid Möbus Patentanwälte

(56) Entgegenhaltungen:
- US-A1- 2004 136 102
- US-A1- 2004 190 681
- SCHUSTER M ET AL: "PARALLEL-BEAM COUPLING INTO CHANNEL-CUT MONOCHROMATORS USING CURVED GRADED MULTILAYERS", JOURNAL OF PHYSICS D. APPLIED PHYSICS, IOP PUBLISHING, BRISTOL, GB, Bd. 28, Nr. 4A, 14. April 1995 (1995-04-14), Seiten A270-A275, XP000538736, ISSN: 0022-3727, DOI: 10.1088/0022-3727/28/4A/053

## Beschreibung

### Hintergrund der Erfindung

Die Erfindung betrifft eine röntgenoptische Anordnung zum Beleuchten einer Probe mit einem Röntgenstrahl, der einen strichförmigen Querschnitt aufweist, wobei die Anordnung eine Röntgenquelle sowie eine strahlkonditionierende Röntgenoptik enthält.

Eine derartige ist etwa bekannt aus dem Bruker AXS Prospect "Super Speed Solutions" (2003 Bruker AXS, Karlsruhe).

In der Röntgendiffraktometrie (XRD) werden an dreidimensionalen periodischen Strukturen auf atomarer Skala (Kristalle) gemäß dem Bragg'schen Gesetz Interferenzen (Reflexe) erzeugt. Die Winkel-Lage der Reflexe und deren Intensität enthalten wichtige Informationen über die atomare- und Mikrostruktur der zu untersuchenden Substanzen.

Punktquellen kommen in der Röntgendiffraktometrie zur Anwendung, wenn punktförmige Objekte untersucht werden sollen, etwa kleine Kristalle mit Kantenlängen von 10 bis 100 Mikrometer, oder falls auf größeren Probenoberflächen wie Halbleiterwafer mit lokaler Auflösung bis hinunter zu einigen wenigen 10 mikrometer-quadrat gemessen werden soll.

Strichquellen kommen hingegen zur Anwendung, wenn man größere Probenoberflächen untersuchen will. Dies ist typisch für die Verwendung der Bragg-Brentano Geometrie zur Ermittlung von kristallinen Phasen in einer Probe, aber auch in der Hochauflösungsdiffraktometrie und -Reflektometrie. Die Nutzung von Strichquellen hat üblicherweise zwei Vorteile: erstens werden die von der Kathode kommenden Elektronen und damit der Strom über eine größere Fläche auf der Anode verteilt (zum Beispiel 0.4 x 12 mm² bei einer Langfeinfokus Röhre). Somit kann typischerweise eine sehr hohe Leistung eingeprägt werden, ohne dass die Anode aufgrund der Wärmebeladung schmilzt. Der zweite Vorteil ergibt sich daraus, dass der Röntgenstrahl üblicherweise unter einem Winkel von der Anode abgenommen wird, welcher bei kommerziellen Metall-Keramik Röhren etwa 6° ist. Dadurch ist der sichtbare Brennfleck nur noch 0.04 x 12 mm², und gerade die 0.04 mm wirken sich dadurch aus, dass die erzielte Winkelauflösung im Diffraktionsexperiment viel besser ist, als bei vergleichbaren Punktquellen.

Die 0.4 x 12 mm² Röntgenröhre besitzt ein zweites Röntgendurchlässiges Fenster, 90° zum Strichfokusfenster. Unter 6° Abgriffwinkel ist dann der Brennfleck 0.4 x 1.2 mm² groß. Der Röntgenstrahlfluß ist exakt genau so groß, wie durch das Fenster für den Strichfokus, aber durch die größere Ausdehnung des Brennflecks in x-Richtung ist die Winkelauflösung im Experiment deutlich schlechter. Allerdings gibt es auch Diffraktionsexperimente, wie etwa Textur oder Eigenspannung, bei denen es nicht auf die Winkelauflösung ankommt.

Punktquellen, die eine vergleichbare Auflösung wie die Strichquellen liefern würden, müssten also einen etwa 0.04 x 0.04 mm² Brennfleck haben. Das sind Mikrofokusquellen, die allerdings dann nur bei 50 W funktionieren, weil die Flächenbelastung mit Elektronen sonst die Anode zum Schmelzen bringen würde.

Zusätzlich trägt beim Strichfokus mehr Probenmaterial zur Streuung bei, wodurch mehr Strahlung gestreut wird, das Signal wird also größer - wodurch wiederum Messzeit gespart und/oder das Signal-zu-Rausch-Verhältnis verbessert werden kann.

Um die gesamte Bandbreite der Messmethoden von dünnen Schichten, Mikro- und Nanostrukturen mit Hilfe der Röntgendiffraktometrie durchführen zu können, muss bei handelsüblichen Röntgendiffrakometern zwischen Strichfokus- und Punktfokusquellen umgebaut werden. Ein solcher Umbau ist extrem aufwendig und zeitintensiv, da entweder bei Glas-Keramik Röhren die Röntgenröhre gedreht werden muss oder bei Drehanoden Kathode, Filament und Einbaurichtung geändert werden müssen. Entsprechend müssen die dazugehörigen Optiken getauscht und meist aufwendig neu justiert werden. Dies behindert insbesondere den Einsatz von Mikrofokusquellen oder anderen brillanten Röntgenquellen.

Aus der US2004136102 sind verschiedene Möglichkeiten der Strahlkonditionierung mittels Röntgenspiegeln bekannt.

### Aufgabe der Erfindung

Die vorliegende Erfindung soll es ermöglichen, sowohl punkt- als auch strichförmige Strahlgeometrien zu nutzen, ohne dass ein komplizierter und zeitaufwendiger Umbau vorgenommen werden muss.

### Kurze Beschreibung der Erfindung

Diese Aufgabe löst die Erfindung auf überraschend einfache und wirkungsvolle Weise dadurch, dass die Röntgenquelle eine brillante Punktquelle ist, und dass die Röntgenoptik ein röntgenoptisches Element mit einer Kirkpatrick-Baez- oder einer Montel-Spiegelanordnung umfasst, welches von der Punktquelle ausgehendes Röntgenlicht so konditioniert, dass der Röntgenstrahl bezüglich einer Richtung senkrecht zur Strahlausbreitungsrichtung parallelisiert wird und bezüglich einer dazu sowie zur Strahlausbreitungsrichtung senkrechten Richtung divergent bleibt, und welches um die Achse der Strahlausbreitungsrichtung drehbar ist.

### Bevorzugte Ausführungsformen der Erfindung

Bei einer besonders bevorzugten Ausführungsform gilt für das Aspektverhältnis A_{Q} der Punktquelle 1 ≤ A_{Q} ≤ 1,5 und für das Aspektverhältnis A_{S} des Strahlquerschnitts im Bereich der Probe A_{S} ≥ 2.

Bevorzugt ist auch eine Ausführungsform bei der das röntgenoptische Element um die Achse der Strahlausbreitungsrichtung um 90° drehbar ist.

Eine weitere Ausführungsform ist dadurch gekennzeichnet, dass die brillante Punktquelle eine Drehanode oder eine Mikrofokusquelle oder eine flüssig-Metall-Anordnung umfasst.

Bei einer weiteren vorteilhaften Ausführungsform ist im Bereich der Probe eine Blende angeordnet, die den Röntgenstrahl mit strichförmigem Querschnittsprofil auf ein Strahlprofil mit punktförmigem Strahlquerschnitt abblendet.

Vorteilhaft ist ebenfalls eine Ausführungsform, die dadurch gekennzeichnet ist, dass die Röntgenoptik aus dem röntgenoptischen Element besteht.

Als Alternative dazu ist eine Ausführungsform zu bevorzugen, bei welcher zwischen dem röntgenoptischen Element und der Probe ein Monochromator angeordnet ist.

Die Erfindung umfasst auch ein Röntgenoptisches Element, welches zum Einsatz in einer erfindungsgemäßen röntgenoptischen Anordnung geeignet ist und dadurch gekennzeichnet ist, dass das röntgenoptische Element einen Punkt auf einen Strichfokus abbilden kann.

Zur Nutzung der Erfindung ist ein Röntgenanalysegerät mit einer erfindungsgemäßen röntgenoptischen Anordnung erforderlich.

Weitere Vorteile der Erfindung ergeben sich aus der Beschreibung und der Zeichnung. Ebenso können die vorstehend genannten und die weiter aufgeführten Merkmale je für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

### Zeichnungen und detaillierte Beschreibung der Erfindung

Es zeigt:
- Fig. 1: eine schematische Darstellung eines Schnitts in Längsrichtung durch die erfindungsgemäße Vorrichtung.

In Fig. 1 ist die erfindungsgemäße Vorrichtung schematisch dargestellt. Die Darstellung entspricht einem Schnitt in Längsrichtung durch die erfindungsgemäße Vorrichtung. Die Probe 1 wird durch Röntgenlicht beleuchtet, welches von der Röntgenquelle 2 durch das erfindungsgemäße Röntgenoptische Element 3 propagiert. Die Röntgenquelle 2 umfasst eine brillante Punktquelle 4.

Zwei zueinander senkrechte Ebenen sind in Fig. 1 dargestellt. In Ebene 1 sind die Strahlengänge des Röntgenlichts, welches das Röntgenoptische Element 3 verlässt, parallel. In der dazu senkrechten Ebene 2 sind die Strahlengänge des Röntgenlichts, welches das Röntgenoptische Element 3 verlässt, divergent. Dadurch entsteht am Ort der Probe 1 eine strichförmige Form des Strahlenbündels.

### Bezugszeichenliste

- 1: Probe
- 2: Röntgenquelle
- 3: Röntgenoptisches Element
- 4: Brillante Punktquelle

## Patentansprüche

1. Röntgenoptische Anordnung zum Beleuchten einer Probe (1) mit einem Röntgenstrahl, der einen strichförmigen Querschnitt aufweist, wobei die Anordnung eine Röntgenquelle (2) sowie eine strahlkonditionierende Röntgenoptik enthält
**dadurch gekennzeichnet,**
**dass** die Röntgenquelle (2) eine brillante Punktquelle (4) umfasst, und dass die Röntgenoptik ein röntgenoptisches Element (3) mit einer Kirkpatrick-Baez- oder einer Montel-Spiegelanordnung umfasst, welches von der Punktquelle ausgehendes Röntgenlicht so konditioniert, dass der Röntgenstrahl bezüglich einer Richtung senkrecht zur Strahlausbreitungsrichtung parallelisiert wird und bezüglich einer dazu sowie zur Strahlausbreitungsrichtung senkrechten Richtung divergent bleibt, und welches um die Achse der Strahlausbreitungsrichtung drehbar ist.

2. Anordnung nach Anspruch 1, **dadurch gekennzeichnet, dass** für das Aspektverhältnis A_{Q} der Punktquelle 1 ≤ A_{Q} ≤ 1,5 und für das Aspektverhältnis A_{S} des Strahlquerschnitts im Bereich der Probe (1) A_{S} ≥ 2 gilt.

3. Anordnung nach einem der vorhergehenden Ansprüche, **dadurch gekennzeichnet, dass** die brillante Punktquelle (4) eine Drehanode oder eine Mikrofokusquelle oder eine flüssig-Metall-Anordnung umfasst.

4. Anordnung nach einem der vorhergehenden Ansprüche, **dadurch gekennzeichnet, dass** im Bereich der Probe (1) eine Blende angeordnet ist, die den Röntgenstrahl mit strichförmigem Querschnittsprofil auf ein Strahlprofil mit punktförmigem Strahlquerschnitt abblendet.

5. Anordnung nach einem der Ansprüche 1 bis 4, **dadurch gekennzeichnet, dass** die Röntgenoptik aus dem röntgenoptischen Element (3) besteht.

6. Anordnung nach einem der Ansprüche 1 bis 4, **dadurch gekennzeichnet, dass** zwischen dem röntgenoptischen Element (3) und der Probe (1) ein Monochromator angeordnet ist.

7. Röntgenanalysegerät mit einer röntgenoptischen Anordnung nach einem der vorhergehenden Ansprüche.

## Claims

1. X-ray optical configuration for irradiation of a sample (1) with an X-ray beam having a line-shaped cross-section, wherein the configuration comprises an X-ray source (2) and a beam-conditioning X-ray optics,
**characterized in that**
the X-ray source (2) comprises a brilliant point source (4) and that the X-ray optics comprises an X-ray optical element (3) with a Kirkpatrick-Baez mirror system or a Montel mirror system, which X-ray optical element conditions X-ray radiation emitted by the point source in such a fashion that the X-ray beam is rendered parallel in a direction perpendicular to a beam propagation direction and remains divergent in a direction which is perpendicular thereto and also to the beam propagation direction, and which can be rotated about the axis of the beam propagation direction.

2. Configuration according to claim 1, **characterized in that** an aspect ratio A_{Q} of the point source is 1≤A_{Q}≤1.5 and an aspect ratio A_{S} of a beam cross-section in an area of the sample (1) is A_{S}≥2.

3. Configuration according to any one of the preceding claims, **characterized in that** the brilliant point source (4) comprises a rotating anode or a microfocus source or a liquid metal configuration.

4. Configuration according to any one of the preceding claims, **characterized in that** a collimator is disposed in an area of the sample (1) for collimating-down the X-ray beam, having a line-shaped cross-sectional profile, to a beam profile with point-shaped beam cross-section.

5. Configuration according to any one of the claims 1 to 4, characterized din that the X-ray optics consists of the X-ray optical element (3).

6. Configuration according to any one of the claims 1 to 4, **characterized in that** a monochromator is disposed between the X-ray optical element (3) and the sample (1).

7. X-ray analysis device comprising an X-ray optical configuration according to any one of the preceding claims.

## Revendications

1. Dispositif optique à rayons X pour éclairer un échantillon (1) avec un faisceau de rayons X qui présente une section transversale en forme de trait, lequel dispositif contient une source de rayons X (2) ainsi qu'une optique à rayons X pour conditionner le faisceau,
**caractérisé en ce**
**que** la source de rayons X (2) comprend une source ponctuelle brillante (4),
et **que** l'optique à rayons X comprend un élément optique à rayons X (3) avec un système de miroirs Kirkpatrick-Baez ou Montel, lequel conditionne les rayons X provenant de la source ponctuelle de façon que le faisceau de rayons X soit parallélisé par rapport à une direction perpendiculaire à la direction de propagation du faisceau et reste divergent par rapport à une direction perpendiculaire à celle-ci ainsi qu'à la direction de propagation du faisceau, et lequel peut tourner autour de l'axe de la direction de propagation du faisceau.

2. Dispositif selon la revendication 1, **caractérisé en ce qu'**il s'applique 1 ≤ A_{Q} ≤ 1,5 pour le rapport d'aspect A_{Q} de la source ponctuelle et A_{S} ≥ 2 pour le rapport d'aspect A_{S} de la section transversale du faisceau dans la zone de l'échantillon (1).

3. Dispositif selon l'une des revendications précédentes, **caractérisé en ce que** la source ponctuelle brillante (4) comprend une anode tournante, une source à microfoyer ou un dispositif à métal liquide.

4. Dispositif selon l'une des revendications précédentes, **caractérisé en ce que** dans la zone de l'échantillon (1) est disposé un diaphragme qui diaphragme le faisceau de rayons X à profil de section transversale en forme de trait en un profil de faisceau à section transversale en forme de point.

5. Dispositif selon l'une des revendications 1 à 4, **caractérisé en ce que** l'optique à rayons X est constituée de l'élément optique à rayons X (3).

6. Dispositif selon l'une des revendications 1 à 4, **caractérisé en ce qu'**un monochromateur est disposé entre l'élément optique à rayons X (3) et l'échantillon (1).

7. Appareil d'analyse à rayons X doté d'un dispositif optique à rayons X selon l'une des revendications précédentes.
